# EUROPÄISCHE PATENTSCHRIFT

(11) **EP 4 060 135 B1**
(45) Veröffentlichungstag und Bekanntmachung des Hinweises auf die Patenterteilung: **08.10.2025**
(21) Anmeldenummer: 22160181.8
(22) Anmeldetag: 04.03.2022
(51) Int. Cl.: E03D 1/012, E03D 1/24, E03D 11/14

(54) **NIEDRIGBAUENDER UNTERPUTZSPÜLKASTEN**
LOW-PROFILE FLUSH-MOUNTED CISTERN
CHASSE D'EAU ENCASTRÉE DE CONSTRUCTION BASSE

(30) Priorität: 19.03.2021 DE 102021106777
(43) Veröffentlichungstag der Anmeldung: 21.09.2022
(73) Patentinhaber: TECE GmbH, 48282 Emsdetten (DE)
(72) Erfinder: Stockel, Matthias, 48431 Rheine (DE); Krabbe, Martin, 48341 Altenberge (DE); Leusing, Marius, 48619 Heek (DE); Doll, Florian, 48155 Münster (DE)
(74) Vertreter: Lippert Stachow Patentanwälte Rechtsanwälte

(56) Entgegenhaltungen:
- EP-A2- 2 642 034
- WO-A1-2013/011454
- DE-A1- 10 207 067
- DE-A1- 2 653 363
- DE-C2- 3 410 499
- DE-U1- 202015 001 752
- KR-A- 20000 036 659

## Beschreibung

Die Erfindung betrifft ein niedrigbauendes Unterputzspülkastenmodul, eine WC-Anordnung und eine Verwendung des Unterputzspülkastenmoduls zur Realisierung der WC-Anordnung.

Gattungsgemäße Unterputzspülkastenmodule werden bestimmungsgemäß in einem Zwischenraum zwischen einer Gebäudewand und einer vor der Gebäudewand vorgesehenen Vorwand angeordnet, wobei die Vorwand mit ihrer von der Gebäudewand abgewandten Seite eine Begrenzungswand eines Raums ausbildet, so dass das Unterputzspülkastenmodul von dem Raum aus gesehen durch die Vorwand verdeckt ist. Üblicherweise weist die Vorwand mehrere Durchgangsöffnungen auf, durch die hindurch das Unterputzspülkastenmodul von dem Raum aus zugänglich ist. Die zum Raum gewandte Seite der Vorwand wird meist als Zugangsseite der Vorwand bezeichnet, von der aus ein Zugang zum Unterputzspülkastenmodul durch die Durchgangsöffnungen ermöglicht ist. Üblicherweise ist zumindest eine erste Durchgangsöffnung vorgesehen, hinter der eine Revisionsöffnung des Unterputzspülkastenmoduls angeordnet wird, durch die Zugang zum Inneren des Spülkastens des Unterputzspülkastenmoduls gewährt wird. Ferner weist eine solche Vorwand üblicherweise zumindest eine weitere Durchgangsöffnung auf, über die mittels Anschlussrohren ein Anschließen eines an der Zugangsseite zu befestigenden WC-Körpers an ein Spülrohr des Spülkastens und eine gebäudeseitige Abwasserleitung ermöglicht ist und durch die Befestigungsmittel vorgesehen werden können, über die der WC-Körper befestigt werden kann. Üblicherweise weisen gattungsgemäße Unterputzspülkastenmodule einen Montagerahmen auf, an dem der Spülkasten fixiert ist, wobei die Befestigungsmittel zum Befestigen des WC-Körpers an dem Montagerahmen ausgebildet sind, wobei bevorzugt die Befestigungsmittel zur Befestigung des WC-Körpers in wandhängender Montage ausgebildet sind, bei der der WC-Körper zumeist vertikal von einem Boden, auf dem der Montagerahmen aufgestellt ist, beabstandet ist. Anders als bei einer bodenstehenden Montage ist bei einer wandhängenden Montage der WC-Körper einer WC-Anordnung mittels der Befestigungsmittel an dem Montagerahmen gehalten, der seinerseits auf einem Boden aufgestellt ist, so dass der WC-Körper nicht auf dem Boden aufgestellt ist sondern über den Montagerahmen relativ zum Boden gehalten ist und dabei von dem Boden vertikal beabstandet ist. Bei einer gattungsgemäßen WC-Anordnung ist somit der WC-Körper üblicherweise als wandhängender WC-Körper ausgebildet. Ferner verläuft bei einer wandhängenden Montage die Abwasseröffnung des WC-Körpers üblicherweise mit ihrem Öffnungsquerschnitt entlang der Vertikalen, so dass ein horizontal verlaufendes Anschlussrohr mit dieser Abwasseröffnung verbindbar bzw. in diese steckbar ist. Üblicherweise ist ein Anschluss des Spülrohres (Spülrohranschluss) und ein Anschluss der Abwasserleitung (Ablaufrohranschluss) in dem Zwischenraum zwischen der Gebäudewand und der Vorwand vorgesehen, wobei der WC-Körper in einem bestimmungsgemäßen Betriebszustand an jeden der Anschlüsse über jeweils ein Anschlussrohr angeschlossen ist, das von dem Zwischenraum hinter der Vorwand aus durch die Vorwand hindurchtritt und an der Zugangsseite der Vorwand an dem WC-Körper angeschlossen wird. Der WC-Körper weist als Anschlüsse einen Spülanschluss mit einer Spüleinlassöffnung und einen Ablaufanschluss mit einer Abwasseröffnung auf, wobei der Spülanschluss mit einem ersten Anschlussrohr mit dem Spülrohranschluss und der Ablaufanschluss mit einem zweiten Anschlussrohr mit dem Ablaufrohranschluss verbindbar ist. Die Spüleinlassöffnung und Abwasseröffnung weisen einen lichten Querschnitt auf, durch den hindurch Spülwasser in den WC-Körper eintreten (Spülanschluss) bzw. austreten (Ablaufanschluss) kann. Dieser lichte Querschnitt verläuft üblicherweise in Vertikalrichtung und in Transversalrichtung. Üblicherweise umfasst der Montagerahmen eine Befestigungseinrichtung zur Befestigung eines rohrförmigen Ablaufrohranschlusses in einem Einbauzustand des Unterputzspülkastenmoduls, in dem der Montagerahmen des Unterputzspülkastenmoduls auf einem ebenen Boden aufgestellt ist, wobei die Befestigungseinrichtung zur Befestigung des Ablaufrohranschlusses mit einem vertikalen Abstand von mindestens 140 mm, insbesondere mindestens 160 mm zum Boden und/oder unter Festlegung der vertikalen Position seiner vertikale Mitte mit einem vertikalen Abstand um mindestens 200 mm von dem Boden vertikal ausgebildet ist. Bei einer WC-Anordnung ist entsprechend in einem Einbauzustand eine vertikale Mitte des Ablaufrohranschlusses und insbesondere eine vertikale Mitte der Abwasseröffnung des WC-Körpers um mindestens 200 mm, insbesondere zwischen 200 mm und 300 mm von dem Boden vertikal entfernt.

Gattungsgemäße Unterputzspülkastenmodule umfassen allgemein einen Spülkasten und ein an den Spülkasten fluidführend angeschlossenes Spülrohr, das häufig bogenförmig als Spülrohrbogen ausgebildet ist. Der Spülkasten ist ausgebildet, in einem geschlossenen Zustand seines Ablaufventils ein definiertes Spülvolumen an Spülwasser zu speichern und in einem offenen Zustand seines Ablaufventils gespeichertes Spülwasser aus einer Ablauföffnung über das Spülrohr an einen an das Spülrohr angeschlossenen WC-Körper abzugeben. Der Spülkasten weist hierzu eine Wandung auf, die zum Speichern des Spülwassers im geschlossenen Zustand des Ablaufventils ausgebildet ist. Der WC-Körper weist üblicherweise eine Spüleinlassöffnung auf, die bestimmungsgemäß fluidführend mit dem Spülrohr verbunden ist. Das über die Spüleinlassöffnung in den WC-Körper gelangte Spülwasser wird üblicherweise zum Spülen des WC-Körpers verwendet, wobei in dem WC-Körper befindliche Verschmutzungen, beispielsweise menschliche Ausscheidungen, mit dem Spülwasser aus dem WC-Körper getragen werden, wobei das mit Verschmutzungen angereicherte Spülwasser über eine Abwasseröffnung aus dem WC-Körper beispielsweise an eine gebäudeseitige Abwasserleitung abgeführt wird. Bei gattungsgemäßen Unterputzspülkastenmodulen wird durch das Spülrohr eine Fallhöhe für das in dem Spülkasten gespeicherte Spülwasser bereitgestellt, über die das Spülwasser ausgehend von der Ablauföffnung des Spülkastens fällt, bevor es in die an das Spülrohr des Spülkastens angeschlossene Spüleinlassöffnung des WC-Körpers mit einer Fließgeschwindigkeit einströmt, die sich aus der Füllhöhe des gespeicherten Spülwassers in dem Spülkasten, der Fallhöhe und der Geometrie des Spülkastens insgesamt ergibt. Mit dieser Fließgeschwindigkeit strömt es mit einem sich durch die genannten Parameter ergebenden Pralldruck in das nach oben offene Becken des WC-Körpers, an dessen Oberseite üblicherweise ein WC-Sitz vorgesehen ist, und von dort strömt es durch einen im WC-Körper vorgesehenen Siphon hindurch zur Abwasseröffnung des WC-Körpers. In einem bestimmungsgemäßen Betriebszustand, in dem der WC-Körper bzw. die WC-Anordnung benutzt werden kann und in dem kein Spülwasser durch den WC-Körper fließt, ist der Siphon zur Gewährleistung seiner Funktion mit Sperrwasser bis zu einer vertikalen Sperrwasserstandshöhe gefüllt, die sich aus der Geometrie des WC-Körpers umfassend den Siphon ergibt und an der die Wasseroberfläche des Sperrwassers liegt. Bei einer Spülung fließt das Spülwasser wie erläutert durch den WC-Körper und dabei auch durch den Siphon, bis sich wieder ein Ruhezustand einstellt, der dem bestimmungsgemäßen Betriebszustand entspricht. Das in dem Siphon verbleibende Sperrwasser verhindert einen Geruchsdurchtritt von einem angeschlossenen Abwasserrohr durch das nach oben offene Becken in einen Raum, in dem der WC-Körper installiert ist. Üblicherweise ist der Siphon dergestalt ausgebildet, dass die vertikale Mitte des lichten Querschnitts des Ablaufanschlusses des WC-Körpers vertikal um weniger als 100 mm, insbesondere weniger als 70 mm, insbesondere weniger als 60 mm von der Wasseroberfläche des Sperrwassers beabstandet ist, wodurch ein einfaches Durchfließen des Spülwassers durch den WC-Körper gewährleistet ist, wenn es, durch die Gravitationskraft ausgehend von dem Spülkasten beschleunigt, Verschmutzungen aus dem WC-Körper spült. Üblicherweise bildet die vertikale Position der Wasseroberfläche des Sperrwassers im bestimmungsgemäßen Betriebszustand den höchsten vertikalen Punkt des Siphons, so dass das Spülwasser zwingend von dem Siphon zum Ablaufanschluss des WC-Körpers abfließt, sobald es vertikal über diese vertikale Position gelangt. Zur Gewährleistung eines effektiven Wegspülens von Verschmutzungen ist die Abwasseröffnung des Ablaufanschlusses des WC-Körpers durch einen Kanal mit dem Becken verbunden, der den Siphon ausbildet und über seinen Verlauf ausgehend von dem Becken bis zur Abwasseröffnung durchgehend einen lichten Querschnitt aufweist, wobei bevorzugt sein lichter Querschnitt an der tiefsten Stelle des Siphons einen ersten Wert aufweist und sich in seinem weiteren Verlauf ausgehend von der tiefsten Stelle des Siphons bis zur Abwasseröffnung vergrößert oder zumindest durchgehend mindestens 90 % des ersten Werts beträgt. Durch diesen Verlauf des lichten Querschnitts ist ein Hindurchtreten des Spülwassers und ein durch den Spülfluss, der seinerseits durch den freien Fall des Spülwassers ausgehend von dem Spülkasten in das Becken des WC-Körpers erzeugt ist, bedingtes Wegspülen von Verschmutzungen besonders begünstigt. Das Becken, die Abwasseröffnung und die Spüleinlassöffnung sind üblicherweise integral in einer einstückigen Keramik vorgesehen. Eine Reinigungswirkung, mit der die Verschmutzungen aus dem WC-Körper mittels des Spülwassers abführbar sind, hängt maßgeblich von der Fließgeschwindigkeit des Spülwassers, dem Pralldruck des Spülwassers und der von dem Spülkasten in den WC-Körper geführten Spülwassermenge ab.

Bei gattungsgemäßen Unterputzspülkastenmodulen wird das in dem Spülkasten gespeicherte Spülwasser im geöffneten Zustand des Ablaufventils durch die auf der Erde auf das Spülwasser wirkende Gravitationskraft beschleunigt. Entsprechend weisen gattungsgemäße Spülkästen eine Wandung auf, die geeignet ist, ein großes Volumen von z.B. 10 l an Spülwasser zu speichern, wobei die Wandung des Spülkastens entlang einer Vertikalrichtung, die allgemein parallel zu der auf der Erde wirkenden Gravitationskraft verläuft, von dem WC-Körper um einen großen Abstand beabstandet ist zur Gewährleistung einer großen Fallhöhe zur Erzeugung einer hohen Fließgeschwindigkeit, wobei darüber hinaus die Spülkastenwandung eine erhebliche vertikale Erstreckung aufweist, damit das Spülwasser mit einer großen Füllhöhe in der Wandung gespeichert werden kann zum Erzeugen eines möglichst großen Schweredrucks. Die maximale Füllhöhe ist bei einem Spülkasten durch eine festgelegte Füllgrenze determiniert. Auf Höhe dieser Füllgrenze weist ein gattungsgemäßer Spülkasten einen Überlauf auf, über den gewährleistet ist, dass Spülwasser aus dem Spülkasten durch den Überlauf austritt, sobald die Füllgrenze überschritten wird. Üblicherweise ist der Überlauf mit dem Spülrohr verbunden, so dass über den Überlauf jegliches Spülwasser oberhalb der Füllgrenze direkt in einen angeschlossenen WC-Körper abgegeben werden kann, während das Ablaufventil geschlossen ist. Die Spülkastenwandung muss sich erheblich über diese Füllgrenze hinaus erstrecken, da innerhalb der Wandung des Spülkastens üblicherweise ein Füllventil vorgesehen ist, das an einem Zulaufanschluss des Spülkastens angeschlossen ist und über das Spülwasser von einer gebäudeseitigen Spülwasserleitung in den Spülkasten abgegeben werden kann. Ein solcher Zulaufanschluss ist üblicherweise an einer Zulauföffnung vorgesehen, die in der Wandung des Spülkastens vorgesehen ist, und eine gebäudeseitige Spülwasserleitung ist von außen an den Zulaufanschluss anschließbar, beispielsweise indem der Zulaufanschluss standardmäßige Gewinde- oder Klemmabschnitte aufweist. Ein solches Füllventil ist im Stand der Technik absolut gängig und meist schwimmergesteuert, so dass in Abhängigkeit von der Füllstandshöhe von Spülwasser in der Wandung das Füllventil öffnet oder schließt. Das Füllventil ist dabei üblicherweise so eingestellt, dass es schließt und somit kein weiteres Spülwasser von der an den Zulaufanschluss angeschlossenen Spülwasserleitung in die Wandung abgibt, sobald das Spülwasser in der Wandung eine Sollfüllstandshöhe erreicht hat, und ausgehend von seinem geschlossenen Zustand erst öffnet, wenn die Füllstandshöhe des Spülwasser um einen vorgegebenen Mindestwert, beispielsweise 5 mm oder 2 mm, unterhalb die Sollfüllstandshöhe fällt. Ein Füllventil weist üblicherweise einen Ventilausgang auf, über den es Spülwasser in die Wandung des Spülkastens abgibt. Üblicherweise ist das Füllventil zur Abgabe von Spülwasser ausschließlich über seinen Ventilausgang ausgebildet. Üblicherweise ist an den Ventilausgang ein Tauchrohr angeschlossen, über das aus dem Ventilausgang strömendes Wasser in die Wandung des Spülkastens abgegeben werden kann. Das Tauchrohr dient einer Geräuschminimierung, indem es üblicherweise mindestens 5 cm, insbesondere mindestens 15 cm unterhalb der Füllgrenze in die Wandung mündet. An dieser Stelle sei darauf hingewiesen, dass die Füllgrenze üblicherweise mindestens 1 cm, bevorzugt mindestens 2 cm oberhalb der Sollfüllstandshöhe liegt. Ein in gattungsgemäßen Unterputzspülkastenmodulen üblicherweise eingesetztes Füllventil weist ferner nicht zu vernachlässigende äußere Abmessungen auf und erstreckt sich über mehrere Zentimeter. Darüber hinaus ist zur Vermeidung einer Kontamination der an den Zulaufanschluss angeschlossenen gebäudeseitigen Spülwasserleitung ein hinreichender vertikaler Abstand zwischen dem Ventilausgang des Füllventils und der Sollfüllstandshöhe, üblicherweise von mindestens 4 cm, bevorzugt von mindestens 4,5 cm, und somit auch ein vertikaler Abstand zwischen dem Ventilausgang und der Füllgrenze, üblicherweise von mindestens 1 cm, insbesondere von mindestens 2 cm, vorzusehen. Ein Füllventil endet mit seiner vertikalen Erstreckung somit üblicherweise mindestens 5 cm, insbesondere mindestens 6 cm oberhalb der Füllgrenze. Darüber hinaus weist ein gattungsgemäßer Spülkasten üblicherweise eine Revisionsöffnung oberhalb der Füllgrenze auf, die lediglich durch eine Spritzschutzplatte verschließbar ist, so dass die Spülkastenwandung auf Höhe der Revisionsöffnung nicht zum Speichern von Spülwasser geeignet ist. Diese Revisionsöffnung ist üblicherweise an einer Vorderseite oder zur Realisierung von niedrigbauenden Spülkästen bevorzugt an einer Oberseite des Spülkastens vorgesehen, die bei einer bestimmungsgemäßen Montage zur Vorwand bzw. Abdeckwand weist, hinter der das Unterputzspülkastenmodul zu montieren ist, damit durch eine entsprechende Durchgangsöffnung in der Vorwand über die Revisionsöffnung ein Zugang zum Innenraum des Spülkastens gewährleistet ist. Durch diese Spritzschutzplatte sind üblicherweise Betätigungsstäbe hindurchgeführt, über die das Ablaufventil des Spülkastens mittels Betätigungstasten, die an der Zugangsseite der Vorwand angebracht sind, betätigbar ist. Dies geht mit weiterem Platzbedarf einher. Spülkästen gattungsgemäßer Unterputzspülkastenmodule müssen somit bereits wegen zwingend vorgesehener Komponenten eine erhebliche Bauhöhe aufweisen, und zur Bereitstellung einer hinreichenden freien Fallhöhe des Spülwassers und einer ausreichenden Füllhöhe im Spülkasten zur Bereitstellung eines hinreichenden Schweredrucks ist darüber eine erhebliche vertikale Erstreckung des Spülkastens und des Spülrohrs vorzusehen. Daraus folgt, dass gattungsgemäße Unterputzspülkastenmodule üblicherweise eine vertikale Erstreckung von über 1 m aufweisen. Dabei weist ein entsprechendes gattungsgemäßes Spülrohr eine vertikale Erstreckung von beispielsweise mehr als 200 mm auf. Unterputzspülkastenmodule sind deshalb nur geeignet, hinter einer Vorwand angeordnet zu werden, die ihrerseits eine vertikale Erstreckung aufweist, die zumindest der vertikalen Erstreckung des gattungsgemäßen Unterputzspülkastenmodules von häufig über 1 m entspricht. Möglichkeiten zur Raumgestaltung eines Raums, beispielsweise eines Bads, sind entsprechend eingeschränkt, da ein gattungsgemäßes Unterputzspülkastenmodul nicht an niedrigbauenden Wänden angeordnet werden kann, die eine geringere vertikale Erstreckung aufweisen. Eine geringere vertikale Erstreckung von häufig unter 80 cm liegt aber beispielsweise bei Wänden vor, die vertikal unterhalb eines Fensters angeordnet sind oder die beispielsweise als Waschtisch zum Tragen eines Waschbeckens ausgebildet sind. Zur Montage hinter solchen niedrigen Vorwänden sind gattungsgemäße Unterputzspülkastenmodule nicht geeignet, da die geschilderten Bedingungen eine auch nur centimeterweise Einsparung an vertikaler Bauhöhe ausgehend von bekannten niedrigbauenden Unterputzspülkastenmodulen praktisch unmöglich erscheinen lassen. Es sei an dieser Stelle darauf hingewiesen, dass neben den zum Anschluss an gattungsgemäße Unterputzspülkastenmodule vorgesehenen WC-Körpern, bei denen ein Spülen auf einer durch einen freien Fall von gestautem Spülwasser erzeugten Fließgeschwindigkeit und einen durch den freien Fall des gestauten Spülwasser erzeugten Pralldruck basiert, andere Arten von WCs existieren, bei denen Verschmutzungen auf andere Weise abführbar sind, beispielsweise bei Siphon-WCs durch das Aufbauen eines Unterdrucks an einer Abwasseröffnung, wobei der Unterdruck durch einen Verlauf eines Siphons, der eine möglichst große vertikale Erstreckung umfasst, erzeugt wird und wobei Spülwasser lediglich zum Auffüllen eines Beckenabschnitts und des Siphons des Siphon-WCs verwendet wird, oder bei Trocken-Vakuum-WCs, bei denen fast gänzlich auf die Verwendung von Spülwasser verzichtet ist. Bei derartigen WCs ist das Vorsehen eines gattungsgemäßen Unterputzspülkastenmoduls nicht sinnvoll.

Ein vorbekanntes Unterputzspülkastenmodul ist beispielsweise aus DE 10207067 A1 bekannt. Dieses Unterputzspülkastenmodul ist für Vorwandhöhen von ca. 85 cm bis 140 cm geeignet. Aus DE 2653363 A1 ist ein beplankbares Spülkastenmodul bekannt, das in einer Ausführungsform eine Höhe von 845 mm, in einer anderen Ausführungsform eine Höhe von 860 mm aufweist. Aus WO 2013/011454 A1 ist eine Ablaufgarnitur umfassend einen Spülkasten und ein Ablaufventil bekannt.

Aufgabe der vorliegenden Erfindung ist es, ein Unterputzspülkastenmodul, eine WC-Anordnung und eine Verwendung des Unterputzspülkastenmoduls zur Realisierung der WC-Anordnung bereitzustellen, die zumindest einen der obengenannten Nachteile zumindest teilweise behebt.

Als eine Lösung dieser der Erfindung zugrundeliegenden Aufgabe schlägt die Erfindung ein Unterputzspülkastenmodul mit Merkmalen gemäß Anspruch 1 vor. Das erfindungsgemäße Unterputzspülkastenmodul, das wegen seiner erfindungsgemäß gering realisierbaren vertikalen Erstreckung als niedrigbauend bezeichnet werden kann, umfasst einen Spülkasten und einen Spülrohrbogen. Der Spülkasten umfasst ein Ablaufventil und eine Wandung, wobei die Wandung eine Zulauföffnung und eine, bezogen auf eine Vertikalrichtung, Unterseite aufweist, wobei sie an ihrer Unterseite eine Ablauföffnung aufweist. In einem geschlossenen Zustand liegt das Ablaufventil auf einem die Ablauföffnung umschließenden Rand abdichtend auf zum Verhindern eines Austritts von in der Wandung gespeichertem Spülwasser aus der Ablauföffnung. Vorzugsweise weist das Ablaufventil dazu eine insbesondere ringförmige, bevorzugt gummielastische Dichtung auf, die in dem geschlossenen Zustand des Ablaufventils unmittelbar auf dem die Ablauföffnung umschließenden Rand abdichtend aufliegt. Der mit der Ablauföffnung verbundene Spülrohrbogen umfasst eine Spülrohröffnung und einen zwischen der Spülrohröffnung und der Ablauföffnung verlaufenden Bogenabschnitt. Die Ablauföffnung und die Spülrohröffnung sind über den Bogenabschnitt fluidführend miteinander verbunden. Aufgrund seiner Ausgestaltung nach Art eines Rohres, dessen erstes Rohrende zur Ablauföffnung weist und dessen zweites Rohrende die Spülrohröffnung ausbildet, ist der Spülrohrbogen dazu ausgebildet, sämtliches aus der Ablauföffnung ausgetretenes, zuvor in der Wandung des Spülkastens gespeichertes Spülwasser zu führen und aus der Spülrohröffnung abzugeben. In einem offenen Zustand ist das Ablaufventil von dem Rand der Ablauföffnung beabstandet, insbesondere vertikal beabstandet, zur Freigabe der Ablauföffnung, so dass das Spülwasser durch die Ablauföffnung hindurchtreten kann. Das Ablaufventil weist eine Überlauföffnung auf, die im geschlossenen Zustand und insbesondere auch im offenen Zustand mit der Spülrohröffnung fluidführend verbunden ist und deren vertikale Position eine Füllgrenze definiert, bis zu der im geschlossenen Zustand Spülwasser in der Wandung speicherbar ist. Insbesondere sind die Überlauföffnung und der Spülrohrbogen im geschlossenen Zustand mittels eines, insbesondere mit seiner Rohrachse in Vertikalrichtung geradlinig verlaufenden, Überlaufrohres fluidführend verbunden. Bevorzugt ist die Dichtung des Ablaufventils außen um das Ablaufrohr geschlossen umlaufend angeordnet. Insbesondere ist die Ablauföffnung im offenen Zustand ringförmig zwischen dem Rand der Ablauföffnung und der Außenseite des Ablaufrohres ausgebildet. Bevorzugt ist die Wandung entlang ihrer Erstreckung in Vertikalrichtung von der Ablauföffnung bis zur Füllgrenze einstückig ausgebildet.

Wie zu gattungsgemäßen Spülkästen erläutert, weist der Spülkasten bevorzugt einen Zulaufanschluss an seiner Zulauföffnung auf, wobei innerhalb der Wandung des Spülkastens ein Füllventil an den Zulaufanschluss angeschlossen ist. Der Zulaufanschluss ist bevorzugt so ausgestaltet, dass er außen über die Wandung vorsteht und eine gebäudeseitige Spülwasserleitung auf herkömmliche Art und Weise an ihn angeschlossen werden kann. Das Füllventil ist auf herkömmliche Weise dazu ausgestaltet, einen Zulauf von Spülwasser in die Wandung, d. h. in das von der Wandung umschlossene Spülkastenvolumen, genau dann zuzulassen und sich somit genau dann im offenen Zustand zu befinden, wenn das in der Wandung gespeicherte Spülwasser eine Sollfüllstandshöhe nicht erreicht. Ein solches Füllventil kann beispielsweise elektronisch sensorgesteuert oder mechanisch schwimmergesteuert sein. Bei Erreichen der Sollfüllstandshöhe wechselt das Füllventil in einen geschlossenen Zustand, in dem es den Zulauf von Spülwasser in das Spülkastenvolumen verhindert. Besonders bevorzugt ist das Füllventil dergestalt eingestellt, dass die Sollfüllstandshöhe mindestens 10 mm, insbesondere mindestens 15 mm, insbesondere mindestens 20 mm vertikal von der Überlauföffnung und somit von der Füllgrenze beabstandet ist und somit in Vertikalrichtung näher an der Ablauföffnung und der Spülrohröffnung liegt.

Der Spülrohrbogen, die Wandung und das Ablaufventil sind erfindungsgemäß dergestalt zueinander korrespondierend ausgebildet, dass die Spülrohröffnung senkrecht zur Vertikalrichtung weist und ihre vertikale Mitte höchstens 32 cm, insbesondere zwischen 32 cm und 28 cm, insbesondere zwischen 31 cm und 27 cm, von der Füllgrenze beabstandet ist. Mit der vertikalen Mitte der Spülrohröffnung ist eine Stelle bezeichnet, die von zwei einander gegenüberliegenden, absoluten vertikalen Enden der Spülrohröffnung um einen gleichen Abstand beabstandet ist und die insbesondere einer Querschnittsmitte eines Querschnitts der Spülrohröffnung entspricht. Die Spülrohröffnung ist von einem durch den Spülrohrbogen ausgebildeten Rand begrenzt, der die Spülrohröffnung umschließt. Indem die Spülrohröffnung senkrecht zur Vertikalrichtung weist, weist die Spülrohröffnung einen lichten Querschnitt auf, über den hinweg aus dem Spülrohrbogen Spülwasser durch sie austreten kann, der parallel zur Vertikalrichtung verläuft. Bevorzugt beträgt dieser lichte Querschnitt mindestens 10 cm², insbesondere mindestens 12 cm². Die Ablauföffnung weist hingegen bevorzugt in Vertikalrichtung und weist somit einen lichten Querschnitt auf, über den hinweg Spülwasser aus der Wandung des Spülkastens durch die Ablauföffnung austreten kann, der senkrecht zur Vertikalrichtung verläuft. Dieser Querschnitt weist bevorzugt eine Fläche von mindestens 15 cm², bevorzugt mindestens 20 cm² bevorzugt mindestens 25 cm² auf. Bevorzugt sind weitere lichte Querschnitte von Ablauföffnung und Spülrohröffnung, die einen Winkel zu den obengenannten lichten Querschnitten aufweisen, nicht vorgesehen oder weisen zumindest weniger als ein Viertel der Fläche der obengenannten lichten Querschnitte der jeweiligen Öffnung auf. Spülrohrbogen, Wandung und Ablaufventil sind ferner dergestalt korrespondierend ausgebildet, dass die vertikale Mitte der Spülrohröffnung von der Ablauföffnung um höchsten 9 cm, insbesondere zwischen 9 cm und 6 cm, von der Ablauföffnung beabstandet ist. Die vertikale Position der Ablauföffnung ist durch die vertikale Position des die Ablauföffnung umschließenden, die Ablauföffnung unmittelbar begrenzenden Rands ausgebildet, auf dem im geschlossenen Zustand das Ablaufventil abdichtend aufliegt, wobei auf die über seinen Umlauf um die Ablauföffnung gemittelte vertikale Position abgestellt ist und der Rand bevorzugt durch eine umlaufende Linie gebildet ist, die durch die zur Ablauföffnung gewandte Seite der abdichtenden Anlage zwischen dem die Ablauföffnung umgebenden Wandungsabschnitt und dem Ablaufventil ausgebildet ist. Bevorzugt ist der Spülrohrbogen einstückig ausgebildet. Insbesondere sind der Spülrohrbogen und die Wandung des Spülkastens gemeinsam einstückig ausgebildet oder bildet die Wandung integral einen Abschnitt des Spülrohrbogens aus. Insbesondere sind der Spülrohrbogen und die Wandung des Spülkastens miteinander untrennbar, d. h. nur unter Beschädigung trennbar, verbunden. Bevorzugt verläuft der oben erläuterte lichte Querschnitt der Spülrohröffnung parallel zur Transversalrichtung und parallel zur Vertikalrichtung. Der Bogenabschnitt weist einen gekrümmten Verlauf in Richtung von der Ablauföffnung zur Spülrohröffnung auf, wodurch eine fluidführende Verbindung zwischen diesen unterschiedlich ausgerichteten Öffnungen gewährleistet ist. Besonders bevorzugt weist der Spülrohrbogen einen Endabschnitt auf, der die Spülrohröffnung ausbildet, in dem der Spülrohrbogen rotationssymmetrisch um eine Achse verläuft, die um weniger als 30°, bevorzugt weniger als 20°, bevorzugt weniger als 10° zu einer senkrecht auf der Vertikalrichtung stehenden Richtung, die bevorzugt auch senkrecht auf der Transversalrichtung steht, abgewinkelt ist. Hierdurch ist ein besonders einfacher Anschluss einer Spüleinlassöffnung eines WC-Körpers an die Spülrohröffnung mittels eines Anschlussrohres gewährleistet. Bevorzugt weist der Spülrohrbogen in diesem Endabschnitt eine Auskragung mit einer Dichtung auf, in die ein zylindrisches Anschlussrohr gesteckt werden kann unter fluiddichter Abdichtung des Spülrohrbogens zu dem Anschlussrohr.

Die Erfinder haben überraschend festgestellt, dass ein Unterputzspülkastenmodul mit den erfindungsgemäßen Merkmalen gegenüber gattungsgemäßen Unterputzspülkastenmodulen besonders niedrigbauend ausgeführt sein kann, ohne eine erforderliche hinreichende Spülwirkung zu verlieren. Entgegen fachmännischen Erwägungen ist eine Fluidreibung des Spülwassers an der Wandung und an dem Spülrohrbogen bei Vorliegen der erfindungsgemäßen Merkmale besonders gering und gleichzeitig eine ausreichende Fallhöhe des Spülwassers gewährleistet, so dass das Spülwasser mit hinreichend hoher Fließgeschwindigkeit und hinreichendem Druck aus dem Spülrohrende des Spülrohrbogens austreten kann. Die Erfinder haben erkannt, dass hierfür das genannte Zusammenspiel zwischen zum einen dem vertikalen Abstand von Spülrohröffnung zur Füllgrenze und zum anderen von Spülrohröffnung zur Ablauföffnung besonders vorteilhaft ist, da durch die Kombination dieser Abstände sowohl ein hinreichender Schweredruck und eine hinreichende Gravitationsbeschleunigung des Spülwassers erreicht werden kann und zum anderen die Strömung des Spülwassers in dem Spülrohrbogen hinreichend wenig gebremst wird. Die Erfindung ermöglicht somit die Realisierung von besonders niedrigbauenden Unterputzspülkastenmodulen, durch die neue Installationsmöglichkeiten für solche Unterputzspülkastenmodule erschlossen werden können. Die Erfindung erreicht dies durch eine einfache und robuste Ausgestaltung des Unterputzspülkastenmoduls.

In einer bevorzugten Ausführungsform bildet der Spülrohrbogen eine vom Rand der Ablauföffnung bis zum zur Spülrohröffnung gewandten Ende des Bogenabschnitts durchgehend hinterschnittfreie Spülwasserführung aus. Dadurch ist insbesondere auf sprunghafte Querschnittsänderungen des Spülrohrbogens entlang seines Verlaufs ausgehend von der Ablauföffnung bis zum zur Spülrohröffnung gewandten Ende des Bogenabschnitts, insbesondere an der Innenseite des Spülrohrbogens, verzichtet. Insbesondere ist die Spülwasserführung gratfrei ausgebildet. Die Spülwasserführung erstreckt sich von dem Rand der Ablauföffnung zum Bogenabschnitt und über den genannten Bogenabschnitt hinweg, insbesondere bis zur Spülrohröffnung, und bildet einen von der Spülrohrwandung umschlossenen und durch die Innenseite des Spülrohrbogens begrenzten Spülrohrraum. Somit ist die Spülwasserführung ausgebildet, Spülwasser von dem Rand der Ablauföffnung in Richtung, insbesondere bis zur Spülrohröffnung durchgehend zu führen, wobei der Spülrohrbogen entlang der gesamten Erstreckung der Spülwasserführung ununterbrochen von der Spülrohrwandung umschlossen ist. Der Spülrohrbogen ist entsprechend zumindest entlang der gesamten Erstreckung des Bogenabschnitts durchgehend hinterschnittfrei ausgeführt. In einer Ausführungsform ist der Bogenabschnitt von der Spülrohröffnung beabstandet, insbesondere um mindestens 3 %, insbesondere mindestens 5 %, insbesondere zwischen 3 % und 20 %, insbesondere zwischen 3 % und 10 % der Erstreckungslänge des Spülrohrbogens von der Ablauföffnung bis zur Spülrohröffnung, wobei in dem Spülrohrbogen zwischen Bogenabschnitt und Spülrohröffnung ein Vorsprung, insbesondere eine Nut für eine Dichtung, vorgesehen ist. Der von dem zur Spülrohröffnung gewandten Ende des Bogenabschnitts bis zur Spülrohröffnung verlaufende Abschnitt des Spülrohrbogens kann als Endabschnitt ausgebildet sein. In einer Ausführungsform erstreckt sich der Bogenabschnitt bis zur Spülrohröffnung. Insbesondere ist an der Innenseite des Spülrohrbogens über seine Erstreckung ausgehend von der Ablauföffnung bis zu dem der Spülrohröffnung gewandten Ende des Bogenabschnitts durchgehend ein kantenfreier lichter Querschnitt ausgebildet. Insbesondere ist der Spülrohrbogen, bevorzugt entlang der gesamten Erstreckung seines Bogenabschnitts, an der Innenseite glattwandig ausgeführt. Somit weist die die Spülwasserführung begrenzende Innenwand des Spülrohrbogens entlang ihres Verlaufs nur Unstetigkeiten auf, die hydraulisch vernachlässigbar sind. So weist bevorzugt der Spülrohrbogen entlang seiner Spülwasserführung beispielsweise eine hydraulische wirksame Rauheit von maximal 0,05 auf. Insbesondere weist der Spülrohrbogen an seiner Innenseite entlang der gesamten Erstreckung der Spülwasserführung keine Erhebungen auf, die weiter als 1 mm, insbesondere die weiter als 0,5 mm, insbesondere die weiter als 0,1 mm in den von der Innenseite umschlossenen Innenraum hineinragen. Hinterschnittfrei im Sinne der vorliegenden Erfindung bedeutet, dass ein erster Querschnitt, der in Fließrichtung des Spülwassers, die von der Ablauföffnung zur Spülrohröffnung hin gerichtet ist, nach einem zweiten Querschnitt angeordnet ist, wobei jeder der Querschnitte jeweils senkrecht zur Fließrichtung verläuft und die Spülwasserführung senkrecht zur Fließrichtung schneidet, einen gleichen oder geringeren Querschnitt als der zweite Querschnitt aufweist, wobei insbesondere jegliche Querschnittsänderung zwischen dem ersten Querschnitt und dem zweiten Querschnitt entlang der Fließrichtung kontinuierlich erfolgt. Die Erfinder haben festgestellt, dass eine solche hinterschnittfreie Spülwasserführung des Spülrohrbogens mit einer besonders geringen Verringerung der Fließgeschwindigkeit des Spülwassers aufgrund fluiddynamischer Reibungsverluste einhergeht. Die Erfinder haben erkannt, dass für die Realisierung dieser besonders bevorzugten Ausführungsform eine Abkehr von üblichen Herstellungsverfahren von Spülkästen zu erfolgen hat. Im Sinne einer möglichst günstigen Massenfertigung werden solche Spülkästen üblicherweise mittels Spritzgussverfahren aus einem Kunststoff hergestellt. Bei solchen Spritzgussverfahren werden möglichst günstig herzustellende Spritzgusswerkzeuge verwendet, die bedingen, dass bei der Realisierung einer komplizierten Geometrie, wie dies bei einem Spülkasten mit Spülrohrbogen der Fall ist, Hinterschnitte, insbesondere Grate entstehen. Die Erfinder haben erkannt, dass eine Abkehr von solchen typischen Herstellungsverfahren erforderlich ist, beispielsweise durch Verwendung aufwendiger Spritzgusswerkzeuge, beispielsweise durch Verwendung eines Drehkerns zur Realisierung des Spülrohrbogens, oder durch Nachbearbeitung des mittels Spritzgussverfahrens erzeugten Spülkastens wie beispielsweise durch Schleifprozesse.

In einer vorteilhaften Ausführungsform ist die Wandung des Spülkastens dergestalt ausgebildet, dass im geschlossenen Zustand das Spülwasser mit einem Volumen von zumindest 6 Litern, insbesondere zumindest 8 Litern, insbesondere zumindest 10 Litern in der Wandung speicherbar ist. Dies bedeutet, dass erst, wenn in die zuvor leere Wandung des Spülkastens im geschlossenen Zustand Spülwasser mit einem größeren als dem vorgenannten Volumen einströmt, das Spülwasser über die Überlauföffnung durch die Spülrohröffnung abgeführt wird. In der bevorzugten Ausführungsform sind zwei absolute transversale Enden der Wandung in Transversalrichtung voneinander um nicht mehr als das 2-fache, insbesondere um nicht mehr als das 1,7-fache, insbesondere um nicht mehr als das 1,6-fache des vertikalen Abstands zwischen der Füllgrenze und der vertikalen Mitte der Spülrohröffnung beabstandet. Besonders bevorzugt sind zwei absolute sagittale Enden, wobei mit sagittal entlang einer Sagittalrichtung gemeint ist, die senkrecht zur Vertikalrichtung und senkrecht zur Transversalrichtung verläuft, voneinander um nicht mehr als 70 %, insbesondere um nicht mehr als 60 %, insbesondere nicht mehr als 55 % eines Betrags des vertikalen Abstands zwischen der Füllgrenze und der vertikalen Mitte der Spülrohröffnung beabstandet. Allgemein vorteilhaft ist die Ablauföffnung der Wandung durch ein absolutes vertikales Ende der Wandung an ihrer Unterseite ausgebildet, wobei das Spülwasser im geschlossenen Zustand des Ablaufventils oberhalb des Ablaufventils in der Wandung gespeichert wird. Dadurch, dass im geschlossenen Zustand Spülwasser mit dem benannten Volumen in der Wandung speicherbar ist bei gleichzeitig geringer Erstreckung der Wandung des Spülkastens senkrecht zur Vertikalrichtung, ist eine kompakte Bauweise ermöglicht, mit der trotzdem ein großes Volumen an Spülwasser zum Spülen bereitgestellt werden kann.

In einer vorteilhaften Ausführungsform umfasst das Unterputzspülkastenmodul ferner einen Montagerahmen, an dem der Spülkasten und der Spülrohrbogen positionsfest, insbesondere relativ zueinander und relativ zu dem Montagerahmen, fixiert sind. Bevorzugt umfasst der Montagerahmen zumindest zwei entlang der Transversalrichtung voneinander beabstandete Längsstreben, wobei sich die Längsstreben entlang der Vertikalrichtung langgestreckt erstrecken. Bevorzugt verlaufen die Längsstreben parallel zueinander. Insbesondere sind die Längsstreben durch zumindest eine Querstrebe verbunden, wobei sich die zumindest eine Querstrebe langgestreckt entlang der Transversalrichtung erstreckt, und wobei die Querstrebe die Längsstreben positionsfest zueinander festlegt. Längs- und Querstreben sind bevorzugt aus Metall hergestellt. Besonders bevorzugt ist der Montagerahmen höhenverstellbar ausgeführt, d. h. dass eine Erstreckung des Montagerahmens entlang der Vertikalrichtung einstellbar ist. In der vorteilhaften Ausführungsform weist der Montagerahmen einen Modulfuß auf, der ein absolutes unteres Ende des Unterputzspülkastenmoduls ausbildet und mit dem der Montagerahmen somit auf einen Boden aufgestellt werden kann. Bevorzugt ist zur Höhenverstellbarkeit der zumindest eine Modulfuß relativ zu zumindest einer Längsstrebe verstellbar. Das Unterputzspülkastenmodul erstreckt sich bevorzugt in einem bestimmten Einbauzustand des Unterputzspülkastenmoduls, in dem der Modulfuß eine festgelegte Position relativ zu dem Spülkasten innehat und in dem das Unterputzspülkastenmodul zur bestimmungsgemäßen Verwendung geeignet ist, zwischen seinem unteren absoluten vertikalen Ende und seinem oberen absoluten vertikalen Ende über eine vertikale Erstreckung von maximal 77 cm, insbesondere maximal 75 cm, insbesondere zwischen 60 cm und 75 cm. Besonders bevorzugt ist ein absolutes oberes vertikales Ende des Spülkastens von dem oberen absoluten vertikalen Ende des Unterputzspülkastenmoduls um zumindest 1 cm, insbesondere zumindest 2 cm, insbesondere um maximal 5 cm, vertikal nach unten beabstandet. Insbesondere ist in dem bestimmten Einbauzustand der Modulfuß in seiner festgelegten Position an den Längsstreben fixiert gehalten, insbesondere verrastet, wobei ausgehend von dieser Position ein Lösen des Modulfußes und eine anschließende Bewegung des Modulfußes relativ zu den Längsstreben nach unten, insbesondere nach unten und nach oben, in eine andere Position ermöglicht ist, in der er ebenfalls fixiert gehalten ist. Eine solche Verlängerung der vertikalen Erstreckung des Unterputzspülkastenmoduls durch fixiertes Halten des Modulfußes in der anderen Position kann beispielsweise in Verwendungsfällen des Unterputzspülkastenmoduls vorteilhaft sein, in denen der Boden als ein Fertigfußboden ausgebildet ist, der einen Rohfußboden und einen auf den Rohfußboden aufgebrachten Fertigfußbodenbelag, beispielsweise umfassend Fliesen, Fliesenkleber, insbesondere Estrich und/oder eine Schalldämmschicht umfasst, wobei der Modulfuß auf den Rohfußboden aufgestellt ist und der Fertigfußbodenbelag, bevorzugt außerhalb des horizontalen Bereichs des Modulfußes, vor dem Montagerahmen auf den Rohfußboden über den horizontalen Bereich hinweg aufgebracht ist, innerhalb dessen, vertikal zu dem Boden versetzt, ein WC-Körper an dem Montagerahmen fixiert anzuordnen ist. Ein solcher Fertigfußbodenbelag kann je nach Anwendungsfall eine unterschiedliche Dicke, zumeist im Bereich von 3 cm bis 30 cm, insbesondere von 5 cm bis 20 cm aufweisen. Entsprechend ist der Modulfuß bevorzugt in verschiedenen vertikalen Positionen relativ zu den Längsstreben an diesen fixiert gehalten, wobei ein vertikaler Abstand zwischen einer oberen Maximalposition und einer unteren Maximalposition, in der der Modulfuß an den Längsstreben fixierbar ist, mindestens 15 cm, insbesondere mindestens 20 cm beträgt, wobei die untere Maximalposition die Position ist, in der der Modulfuß von dem oberen Ende des Unterputzspülkastenmoduls am weitesten beabstandet ist, und die obere Maximalposition die Position ist, in der der Modulfuß von dem oberen Ende des Unterputzspülkastenmoduls am wenigsten weit beabstandet ist, wobei bevorzugt die obere Maximalposition die im oben beschriebenen Einbauzustand vorgesehene Position des Modulfußes ist.

In einer besonders vorteilhaften Ausführungsform ist der Spülrohrbogen einstückig mit der Wandung des Spülkastens ausgebildet. Dadurch kann vorteilhaft auf das Vorsehen von Verbindungsstellen verzichtet sein, die üblicherweise eine Verringerung der Fließgeschwindigkeit des Spülwassers mit sich bringen. Insbesondere sind die Wandung und der Spülrohrbogen in einem Verfahrensschritt gemeinsam hergestellt. Insbesondere sind die Wandung des Spülkastens und der Spülrohrbogen dünnwandig ausgeführt, wobei eine mittlere Wanddicke des Spülrohrbogens und der Wandung des Spülkastens weniger als 5 mm, insbesondere 3 mm, insbesondere 2 mm beträgt. Eine solche einstückige und/oder aus Kunststoff erfolgte Fertigung ermöglicht das Realisieren von besonders glatten Oberflächen, wodurch eine hohe Fließgeschwindigkeit des Spülwassers begünstigt ist.

In einer besonders bevorzugten Ausführungsform ist der Spülrohrbogen innerhalb seines Bogenabschnitts um eine senkrecht zur Vertikalrichtung verlaufende Krümmungsachse gekrümmt ausgebildet. Besonders bevorzugt erstreckt sich der Bogenabschnitt über zumindest 60 %, insbesondere zumindest 70 %, insbesondere zumindest 85 % der von der Ablauföffnung bis zur Spülrohröffnung verlaufenden Erstreckung des Spülrohrbogens. Insbesondere ist der Bogenabschnitt um zumindest 60°, insbesondere zumindest 75°, insbesondere zumindest 85° entlang seines Verlaufs zwischen der Ablauföffnung und der Spülrohröffnung gekrümmt ausgebildet. Bevorzugt weist der Spülbogen ausschließlich in seinem Bogenabschnitt einen gekrümmten Verlauf auf, dessen Krümmung mehr als 10° beträgt. Insbesondere ist der Bogenabschnitt von der Spülrohröffnung und/oder von der Ablauföffnung um nicht mehr als 20 %, insbesondere um nicht mehr als 10 %, insbesondere um mindestens 5 % der genannten Erstreckung des Spülrohrbogens beabstandet. Insbesondere ist der Spülrohrbogen gekrümmt ausgebildet, wobei er eine Krümmung von zumindest 80°, insbesondere zwischen 80° und 110°, insbesondere zwischen 85° und 95° um eine insbesondere in Transversalrichtung verlaufende Krümmungsachse aufweist. Allgemein verläuft die Transversalrichtung senkrecht zur Vertikalrichtung. Der Krümmungsradius beschreibt einen Abstand zwischen der Krümmungsachse und der Flächenmitte eines Rohrquerschnitts des Spülrohrbogens, wobei die Krümmung auf den Verlauf der Flächenmitte des Rohrquerschnitts entlang des Verlaufs des Spülrohrbogens abstellt. Besonders bevorzugt beträgt ein mittlerer Krümmungsradius des Bogenabschnitts maximal 8 cm, insbesondere maximal 6 cm, insbesondere maximal 5 cm, und insbesondere zumindest 4 cm. Die Erfinder haben festgestellt, dass durch Gestaltung einer Umlenkung entlang des gekrümmten Verlaufs des Spülrohrbogens mit dem angegebenen Krümmungsradius eine Verringerung der Fließgeschwindigkeit des Spülwassers auf ein vernachlässigbar geringes Maß reduziert ist. Die vorteilhafte Ausführungsform trägt somit vorteilhaft zu einer gewünschten kompakten Bauweise des Unterputzspülkastenmoduls bei.

In einer bevorzugten Ausführungsform weist der Spülrohrbogen entlang seiner Krümmung innerhalb des Bogenabschnitts, die sich über zumindest 70 %, insbesondere zumindest 80 % der Erstreckung des Bogenabschnitts erstreckt, einen sich, insbesondere um 0,03 mm/° bis 0,08 mm/°, insbesondere 0,05 mm/° bis 0,06 mm/°, kontinuierlich verringernden, insbesondere ellipsenförmigen, insbesondere kreisförmigen, Rohrquerschnitt auf. Mit Rohrquerschnitt ist abgestellt auf einen radial verlaufenden freien Querschnitt, der radial von dem Bogenabschnitt, bzw. der Innenseite des Bogenabschnitts des Spülrohrbogens vollständig umschlossen ist und durch den das Spülfluid hindurchführbar ist, insbesondere entlang der Spülwasserführung. Durch den sich verringernden Rohrquerschnitt kann die Fließgeschwindigkeit des Spülwassers beeinflusst werden, insbesondere dergestalt, dass sich die Fließgeschwindigkeit ausgehend von der Ablauföffnung zur Spülrohröffnung hin erhöht, was allgemein vorteilhaft ist.

In einer besonders bevorzugten Ausführungsform beträgt ein durch das Spülwasser von der Ablauföffnung bis zur Spülrohröffnung zurückzulegender Fließweg maximal 20 cm, insbesondere maximal 15 cm, insbesondere maximal 12 cm. Besonders bevorzugt ist die Spülrohröffnung von einem Sagittalende des Montagerahmens um zumindest 5 mm, insbesondere zumindest 10 mm beabstandet. Durch Gewährleistung eines möglichst kurzen Fließwegs ist die Spülwirkung bei kompakter Bauweise des Unterputzspülkastens weiter optimiert.

In einer vorteilhaften Ausführungsform umfasst der Spülkasten ein an die Zulauföffnung der Wandung angeschlossenes Füllventil, das einen Ventilausgang zum Abgeben von Spülwasser in die Wandung aufweist. Bevorzugt ist die Wandung dergestalt ausgebildet, dass ausschließlich durch die Zulauföffnung Spülwasser in die Wandung eintritt. Bevorzugt ist die Zulauföffnung oberhalb der Überlauföffnung angeordnet. Der Ventilausgang ist bevorzugt vertikal um zumindest 2 cm von der Überlauföffnung beabstandet. Dabei ist jeweils auf ein vertikales Ende der Auslassöffnung und der Überlauföffnung abgestellt, wobei die vertikalen Enden einander zugewandt sind. Das Füllventil ist bevorzugt in der Wandung angeordnet. Allgemein ist durch die Bezeichnung "in der Wandung" ein von der Wandung umfasster Innenraum beschrieben, in den das Spülwasser abgegeben wird, wobei die Wandung den Innenraum umschließt und somit das Spülwasser trägt.

Die Erfindung umfasst ferner eine WC-Anordnung, wobei die WC-Anordnung ein erfindungsgemäßes Unterputzspülkastenmodul mit Montagerahmen und einen positionsfest an dem Montagerahmen des Unterputzspülkastenmoduls fixierten WC-Körper umfasst. Der WC-Körper weist eine senkrecht zur Vertikalrichtung weisende und somit einen entlang der Vertikalrichtung verlaufenden lichten Querschnitt aufweisende Spüleinlassöffnung auf, die mit der Spülrohröffnung, insbesondere mittels eines Anschlussrohres, fluidführend verbunden ist zum Überführen von Spülwasser aus der Wandung in den WC-Körper, insbesondere in ein Becken des WC-Körpers, wobei der WC-Körper bevorzugt als Tiefspül-WC-Körper ausgebildet ist. Bevorzugt ist der WC-Körper lösbar an dem Montagerahmen fixiert. Besonders bevorzugt ist der WC-Körper an der Zugangsseite der Wand fixiert, wobei der Spülkasten des Unterputzspülkastenmoduls an einer von der Zugangsseite abgewandten Seite der Wand angeordnet ist. Eine vertikale Mitte der Spüleinlassöffnung ist in Vertikalrichtung um höchstens 32 cm, insbesondere zwischen 32 cm und 28 cm, insbesondere zwischen 31 cm und 27 cm, von der Füllgrenze und somit der Überlauföffnung beabstandet. Mit der vertikalen Mitte der Spüleinlassöffnung ist eine Stelle der Spüleinlassöffnung gemeint, die vertikal von zwei einander gegenüberliegenden absoluten vertikalen Enden der Spüleinlassöffnung um einen gleichen Abstand beabstandet ist. Ferner ist die vertikale Mitte der Spüleinlassöffnung um höchstens 9 cm, insbesondere zwischen 9 cm und 6 cm, von der Ablauföffnung beabstandet. Insbesondere ist die vertikale Mitte der Spüleinlassöffnung und die vertikale Mitte der Spülrohröffnung senkrecht zu Richtungen, in die die Spülrohröffnung und die Spüleinlassöffnung weisen, insbesondere senkrecht zur Sagittalrichtung, um höchstens 3 cm, insbesondere zwischen 3 cm und 0 cm, insbesondere zwischen 1 cm und 0 cm voneinander beabstandet. Besonders bevorzugt sind die Spülrohröffnung und die Spüleinlassöffnung zueinander fluchtend angeordnet, wobei darunter verstanden ist, dass eine Abweichung von einer ideal fluchtenden Anordnung höchsten 10 mm, insbesondere höchstens 3 mm beträgt. Besonders bevorzugt ist ein absolutes oberes vertikales Ende des Unterputzspülkastenmoduls von einem horizontalen Bereich einer Oberseite eines Bodens, der sich vertikal unterhalb des an dem Montagerahmen fixierten WC-Körpers befindet und somit ausschließlich innerhalb der horizontalen Erstreckung des WC-Körpers, insbesondere innerhalb der horizontalen Erstreckung des Siphons des WC-Körpers, angeordnet ist, um maximal 75 cm beabstandet. Bevorzugt umfasst der Boden einen Rohfußboden und einen auf den Rohfußboden aufgebrachten Fertigfußbodenbelag, wobei der Fertigfußbodenbelag den genannten Bereich der Oberseite des Bodes ausbildet und der Modulfuß des Montagerahmens außerhalb des Fertigfußbodenbelags auf den Rohfußboden aufgestellt ist.

In einer bevorzugten Ausführunsgform sind ein absolutes vertikales oberes Ende des Unterputzspülkastenmoduls, insbesondere des Montagerahmens, und ein in eine gleiche Richtung weisendes absolutes vertikales oberes Ende des WC-Körpers voneinander um maximal 42 cm, insbesondere zwischen 42 cm und 25 cm, insbesondere maximal 38 cm, insbesondere maximal 36 cm, insbesondere zwischen 38 cm und 25 cm, insbesondere zwischen 37 cm und 30 cm, insbesondere zwischen 36 cm und 31 cm beabstandet. In einer Ausführungsform ist der WC-Körper ein einstückiger Keramikkörper. Insbesondere weist der WC-Körper eine vertikale Erstreckung von maximal 50 cm, insbesondere maximal 40 cm, insbesondere maximal 35 cm auf. Bevorzugt und allgemein vorteilhaft ist der WC-Körper der WC-Anordnung zur hängenden Befestigung an dem Montagerahmen ausgebildet, wobei der WC-Körper in der WC-Anordnung mit seinem absoluten vertikalen unteren Ende von einer unter ihm angeordneten Oberseite des Bodens um zumindest 5 cm, insbesondere zumindest 10 cm in Vertikalrichtung beabstandet ist. Insbesondere ist das absolute vertikale untere Ende des Unterputzspülkastenmoduls, insbesondere des Montagerahmens von dem vertikalen unteren Ende des WC-Körpers in Vertikalrichtung um mindestens 5 cm beabstandet. Mit dieser bevorzugten Ausführungsform ist ein kompakter Aufbau der WC-Anordnung bei gleichzeitigem Ermöglichen einer komfortablen Sitzposition auf dem WC-Körper gewährleistet.

Die Erfindung umfasst ferner eine Verwendung eines erfindungsgemäßen Unterputzspülkastenmoduls zur Realisierung einer erfindungsgemäßen WC-Anordnung. Die erfindungsgemäße Verwendung sieht vor, dass ein eine Spüleinlassöffnung aufweisender WC-Körper mit seiner Spüleinlassöffnung mit einer Spülrohröffnung des Spülrohrbogens fluidführend verbunden wird. Insbesondere weist der WC-Körper ferner eine Abflussöffnung auf, wobei der WC-Körper mit seiner Abflussöffnung mit einer gebäudeseitigen Abflussleitung verbunden wird. Besonders bevorzugt wird die fluidführende Verbindung zwischen der Spüleinlassöffnung des WC-Körpers und der Spülrohröffnung des Spülrohrbogens mittels eines Anschlussrohres hergestellt, wobei insbesondere die fluidführende Verbindung zwischen der Abflussöffnung des WC-Körpers und der gebäudeseitigen Abwasserleitung mittels eines weiteren Anschlussrohres hergestellt wird. Der WC-Körper wird insbesondere lösbar positionsfest an dem Montagerahmen befestigt, insbesondere kraftschlüssig und/oder formschlüssig. Insbesondere wird der WC-Körper dergestalt an dem Montagerahmen befestigt, dass der Montagekörper den WC-Körper trägt. Ein Abstand von einer vertikalen Mitte der Spüleinlassöffnung des positionsfest an dem Montagerahmen befestigten WC-Körpers in Vertikalrichtung bis zur Füllgrenze beträgt höchstens 32 cm, insbesondere zwischen 32 cm und 28 cm. Die vertikale Mitte der Spüleinlassöffnung ist in Vertikalrichtung von der Ablauföffnung um höchstens 9 cm, insbesondere zwischen 9 cm und 6 cm beabstandet. Besonders bevorzugt wird der Montagerahmen zunächst mit seinem Modulfuß 31 auf einen Boden aufgestellt, so dass ein von dem Boden wegweisendes absolutes vertikales Ende des Unterputzspülkastenmoduls um maximal 75 cm, insbesondere zwischen 60 cm und 75 cm von einem horizontalen Bereich einer Oberseite des Bodens, der sich vertikal unterhalb des an dem Montagerahmen fixierten WC-Körpers befindet und vertikal zu diesem weist, beabstandet ist. Der horizontale Bereich des Bodens erstreckt sich entlang einer Ebene, die senkrecht zur Vertikalrichtung und somit horizontal verläuft. Insbesondere ist der WC-Körper mit seinem von dem Boden abgewandten vertikalen Ende in Vertikalrichtung von diesem horizontalen Bereich des Bodens um zumindest 35 cm, insbesondere zwischen 35 cm und 50 cm, insbesondere zumindest 39 cm beabstandet.

Das erfindungsgemäße Unterputzspülkastenmodul kann Merkmale aufweisen, die im Zusammenhang mit gattungsgemäßen Unterputzspülkastenmodulen und/oder mit vorteilhaften Ausführunsgformen des erfindungsgemäßen Unterputzspülkastenmoduls offenbart sind. Ferner kann das erfindungsgemäße Unterputzspülkastenmodul Merkmale aufweisen, die im Zusammenhang mit der erfindungsgemäßen WC-Anordnung oder der erfindungsgemäßen Verwendung zur Realisierung einer WC-Anordnung offenbart sind. Die erfindungsgemäße WC-Anordnung kann Merkmale aufweisen, die im Zusammenhang mit dem erfindungsgemäßen Unterputzspülkastenmodul offenbart sind. Die erfindungsgemäße Verwendung des Unterputzspülkastenmoduls kann Merkmale umfassen, die im Zusammenhang mit dem erfindungsgemäßen Unterputzspülkastenmodul offenbart sind.

Die Erfindung wird nachfolgend unter Bezugnahme auf drei Figuren anhand eines Ausführungsbeispiels eines Unterputzspülkastenmoduls näher erläutert.

Es zeigen:
- Figur 1:: in einer schematischen Prinzipdarstellung ein Ausführungsbeispiel eines Unterputzspülkastenmoduls;
- Figur 2:: in einer schematischen Prinzipdarstellung den Spülkasten und das Spülrohr des Unterputzspülkastenmoduls aus Figur 1;
- Figur 3:: in einer schematischen Prinzipdarstellung ein Ausführungsbeispiel einer WC-Anordnung.

Figur 1 umfassend die Figuren 1a und 1b zeigt in schematischer Prinzipdarstellung ein Ausführungsbeispiel einer vorteilhaften Ausführungsform eines Unterputzspülkastenmoduls 100, wobei Figur 1b eine Ansicht von vorne mit Blickrichtung in Sagittalrichtung, und Figur 1a eine Schnittansicht entlang einer Schnittebene A, die senkrecht zur Transversalrichtung X verläuft, zeigt. Das Unterputzspülkastenmodul 100 umfasst einen Spülkasten 1 und einen Spülrohrbogen 2, die beide positionsfest an einem aus Metallstreben gebildeten Montagerahmen 3 festgelegt sind. Der Montagerahmen 3 ist abgestuft vertikal höhenverstellbar ausgeführt und weist zu diesem Zweck mehrere vertikal verschiebbare Modulfüße 31 auf. Die Vertikalrichtung Z verläuft parallel zur Wirkrichtung der Gravitationsbeschleunigung g. Der Spülkasten 1 ist in einem vertikal oberen Bereich des Montagerahmens 3 zwischen zwei Längsstreben befestigt, die durch mehrere Querstreben verbunden sind, wobei der Spülkasten 1 eine Wandung 12 umfasst, die eine Zulauföffnung 13 und eine Ablauföffnung 14 aufweist. Ferner umfasst der Spülkasten 1 ein Ablaufventil 10, das in der Wandung 12 angeordnet ist und das die Ablauföffnung 14 verschließt, indem es mit einer Dichtung auf einem die Ablauföffnung 14 umschließenden Rand 141 abdichtend aufliegt. Das Ablaufventil 10 umfasst ein Überlaufrohr, das eine Überlauföffnung 101 des Ablaufventils 10 mit der Spülrohröffnung 20 fluidführend verbindet, wobei die Überlauföffnung 101 eine Füllgrenze definiert. Bis zu der Füllgrenze ist in der Wandung 12 des Spülkastens 1 Spülwasser speicherbar, ohne dass Spülwasser über die Überlauföffnung 101 aus der Ablauföffnung 14 aus dem Spülkasten abgeführt wird. Entsprechend ist in einem geschlossenen Zustand, in dem die Ablauföffnung 14 von dem Ablaufventil 10 verschlossen ist, Spülwasser bis zu der Füllgrenze in der Wandung 12 speicherbar. Der Spülkasten 1 ist dabei dergestalt ausgebildet, dass ein zwischen der Füllgrenze und dem Rand 141 der Ablauföffnung 14 vorgesehener Abstand h₃ in Vertikalrichtung Z 31 cm beträgt, wobei wegen dieses Abstandes das dargestellte Ausführungsbeispiel nicht erfindungsgemäß ist. In einem offenen Zustand ist das Ablaufventil 10 von dem Rand 141 der Ablauföffnung 14 vertikal beabstandet, wodurch das in der Wandung 12 gespeicherte Spülwasser zum Ausfluss durch die Ablauföffnung 14 freigegeben wird.

Das Spülwasser fließt von der Ablauföffnung 14 in den unterhalb des Spülkastens 1 angeordneten Spülrohrbogen 2, der unmittelbar an die Ablauföffnung 14 anschließt. Der Spülrohrbogen 2 erstreckt sich von der Ablauföffnung 14 bis zu einer Spülrohröffnung 20 über einen Bogenabschnitt 21, der um 90° um eine Krümmungsachse, die in Transversalrichtung X verläuft, gekrümmt ist. Entsprechend weist die Spülrohröffnung 20 in Sagittalrichtung Y und die Ablauföffnung 14 in Vertikalrichtung Z. Der Bogenabschnitt 21 umschließt mit seiner Rohrwand eine Spülwasserführung, die hinterschnittfrei ausgeführt ist, wobei sich der Rohrquerschnitt der Spülwasserführung kontinuierlich von der Ablauföffnung 14 zur Spülrohröffnung 20 um 0,055 mm/° verringert. Spülkasten 1 und Spülrohrbogen 2 sind jeweils aus Polypropylen gefertigt. Die Ablauföffnung 14 und eine vertikale Mitte der Spülrohröffnung 20 sind in Vertikalrichtung Z um einen Abstand h₄, der 9 cm beträgt, beabstandet. Entsprechend beträgt der vertikale Abstand h₂ zwischen der Füllgrenze und der vertikalen Mitte der Spülrohröffnung 20 vorliegend 40 cm, wobei wegen dieses Abstandes das dargestellte Ausführungsbeispiel nicht erfindungsgemäß ist.

Figur 2 umfassend die Figuren 2a und 2b zeigt schematisch und als Prinzipskizze den Spülkasten 1 mit an die Wandung 12 angeschlossenem Spülrohrbogen 2, wobei Figur 2a eine isometrische Ansicht und Figur 2b eine Schnittansicht entlang einer Schnittebene, die senkrecht zur Sagittalrichtung Y verläuft, zeigt. In Vertikalrichtung Z oberhalb der durch die Überlaufrohröffnung 101 definierten Füllgrenze ist die Zulauföffnung 13 angeordnet, wobei an die Zulauföffnung 13 ein Füllventil 15 angeschlossen ist, das ausgebildet ist, das durch die Zulauföffnung 13 eintretende Spülwasser über einen Ventilausgang in die Wandung 12 abzugeben, wobei das Füllventil 15, wenn in dem Spülkasten 1 ein vorgesehenes Volumen an Spülwasser gespeichert ist, seine Auslassöffnung verschließt und eine weitere Abgabe von Spülwasser in die Wandung 12 verhindert. Die Zulauföffnung 13 und der Ventilausgang des Füllventils 15 sind durch ein transversal oberhalb der Füllgrenze verlaufendes Kunststoffrohr fluidführend verbunden.

In Figur 3 ist eine schematische Prinzipskizze einer erfindungsgemäßen WC-Anordnung 1000 gezeigt, wobei die WC-Anordnung 1000 ein Unterputzspülkastenmodul 100 aus Figur 1 umfasst und einen WC-Körper 200, der an dem Unterputzspülkastenmodul 100 festgelegt ist. Dabei ist eine in Figur 3 nicht sichtbare Spüleinlassöffnung des WC-Körpers 200 mit der Spülrohröffnung 20 des Spülrohrbogens 2 mittels eines Anschlussrohres mit einer Anschlussgarnitur fluidführend verbunden zum Überführen von Spülwasser aus der Wandung 12 in den WC-Körper 200. Die Spüleinlassöffnung weist zum Montagerahmen 3 und ist deshalb durch den WC-Körper 200 verdeckt. Der WC-Körper 200 ist als wandhängender WC-Körper ausgebildet. Der Montagerahmen 3 ist auf einen Boden aufgestellt, der einen Rohfußboden 4 und einen auf den Rohfußboden 4 aufgebrachten Fertigfußbodenbelag 5 umfasst, die in Figur 3 sehr schematisch lediglich mit ihrer jeweiligen vertikalen Oberseite dargestellt sind, wobei vorliegend der Fertigfußboden nach auf dem Rohfußboden erfolgter Montage des Montagerahmens auf dem Rohfußboden aufgebracht ist. Der WC-Körper 200 ist von dem Modulfuß 31, der auf den Rohfußboden des Bodens aufgestellt ist, in Vertikalrichtung Z beabstandet und weist einen vertikalen Abstand h₅ zwischen einem absoluten vertikalen oberen Ende des WC-Körpers 200 und einem horizontalen Bereich einer Oberseite des auf dem Rohfußboden und unterhalb des WC-Körpers angeordneten Fertigfußbodenbelags des Bodens auf, der 40 cm beträgt. In der vorliegenden Ausführungsform ist der Modulfuß 31 in verschiedenen vertikalen Positionen an den Längsstreben des Montagerahmens 3 fixierbar. In einer ersten Position, die in Figur 3 nicht dargestellt ist, ist eine ein absolutes unteres vertikales Ende des Unterputzspülkastenmoduls ausbildende Unterseite des Modulfußes 31 75 cm von einem absoluten oberen Ende des Unterputzspülkastenmoduls beabstandet, wobei diese Position des Modulfußes 31 für die Realisierung einer WC-Anordnung 1000 vorteilhaft sein kann, bei der der Modulfuß 31 auf einen ebenen Boden aufgestellt wird, dessen ebene Oberseite sich ohne Höhenversatz erstreckt. In der dargestellten anderen Position des Modulfußes 31 ist dieser vertikale Abstand größer eingestellt. Die gesamte vertikale Erstreckung der WC-Anordnung 1000 entspricht der absoluten vertikalen Erstreckung des Unterputzspülkastenmoduls 100, wobei ein Abstand h₁ zwischen dem absoluten oberen vertikalen Ende der WC-Anordnung 1000 und dem genannten horizontalen Bereichder Oberseite des Bodens, die vorliegend von dem Fertigfußbodenbelag 5 des Bodens gebildet ist, vorliegend 75 cm beträgt.

### Bezugszeichenliste

- 1: Spülkasten
- 2: Spülrohrbogen
- 3: Montagerahmen
- 4: Rohfußboden
- 5: Fertigfußbodenbelag
- 10: Ablaufventil
- 12: Wandung
- 13: Zulauföffnung
- 14: Ablauföffnung
- 15: Füllventil
- 20: Spülrohröffnung
- 21: Bogenabschnitt
- 22: Zulaufventil
- 23: Ablauföffnung
- 31: Modulfuß
- 100: Unterputzspülkastenmodul
- 101: Überlauföffnung
- 141: Rand
- 200: WC-Körper
- 1000: WC-Anordnung
- h₁: Abstand
- h₂: Abstand
- h₃: Abstand
- h₄: Abstand
- h₅: Abstand
- X: Transversalrichtung
- Y: Sagittalrichtung
- Z: Vertikalrichtung

## Patentansprüche

1. Niedrigbauendes Unterputzspülkastenmodul (100), umfassend einen Spülkasten (1), der ein Ablaufventil (10) und eine Wandung (12) umfasst, die eine Zulauföffnung (13) und eine, bezogen auf eine Vertikalrichtung (Z), Unterseite aufweist, wobei sie an ihrer Unterseite eine Ablauföffnung (14) aufweist, und einen fluidführend mit der Ablauföffnung (14) verbundenen Spülrohrbogen (2), der eine Spülrohröffnung (20) und einen zwischen der Spülrohröffnung (20) und der Ablauföffnung (14) verlaufenden Bogenabschnitt (21) umfasst,
**dadurch gekennzeichnet, dass** in einem geschlossenen Zustand das Ablaufventil (10) auf einem die Ablauföffnung (14) umschließenden Rand (141) abdichtend aufliegt zum Verhindern eines Austritts von in der Wandung (12) gespeichertem Spülwasser aus der Ablauföffnung (14) und in einem offenen Zustand von dem Rand (141) beabstandet ist zur Freigabe der Ablauföffnung (14), wobei das Ablaufventil (10) eine Überlauföffnung aufweist, die im geschlossenen Zustand mit der Spülrohröffnung (20) fluidführend verbunden ist und deren vertikale Position eine Füllgrenze definiert, bis zu der im geschlossenen Zustand Spülwasser in der Wandung (12) speicherbar ist,
wobei der Spülrohrbogen (2), die Wandung (12) und das Ablaufventil (10) dergestalt zueinander korrespondierend ausgebildet sind, dass die Spülrohröffnung (20) senkrecht zur Vertikalrichtung (Z) weist und ihre vertikale Mitte um höchstens 32 cm, insbesondere zwischen 32 cm und 28 cm, von der Füllgrenze und um höchstens 9 cm, insbesondere zwischen 9 cm und 6 cm, von einer vertikalen Position der Ablauföffnung (14) beabstandet ist, wobei die vertikale Position der Ablauföffnung (14) durch eine vertikale Position des die Ablauföffnung (14) umschließenden, die Ablauföffnung (14) unmittelbar begrenzenden Rands (141) ausgebildet ist, auf dem im geschlossenen Zustand das Ablaufventil (10) abdichtend aufliegt, wobei auf die über seinen Umlauf um die Ablauföffnung (14) gemittelte vertikale Position abgestellt ist.

2. Niedrigbauendes Unterputzspülkastenmodul (100) nach Anspruch 1,
**dadurch gekennzeichnet, dass**
der Spülrohrbogen (2) eine von dem Rand (141) der Ablauföffnung (14) bis zum zur Spülrohröffnung (20) gewandten Ende des Bogenabschnitts (21) durchgehend hinterschnittfreie Spülwasserführung ausbildet.

3. Niedrigbauendes Unterputzspülkastenmodul (100) nach Anspruch 1 oder 2,
**dadurch gekennzeichnet, dass**
im geschlossenen Zustand Spülwasser mit einem Volumen von zumindest 6 Litern, insbesondere zumindest 8 Litern in der Wandung (12) speicherbar ist, wobei zwei absolute transversale Enden der Wandung (12) in Transversalrichtung (X) voneinander um nicht mehr als das 2-fache, insbesondere um nicht mehr als das 1,6-fache des vertikalen Abstands zwischen der Füllgrenze und der vertikalen Mitte der Spülrohröffnung (20) beabstandet sind.

4. Niedrigbauendes Unterputzspülkastenmodul (100) nach einem der vorangehenden Ansprüche,
**dadurch gekennzeichnet, dass**
das Unterputzspülkastenmodul (100) ferner einen Montagerahmen (3) umfasst, an dem der Spülkasten (1) und der Spülrohrbogen (2) positionsfest fixiert sind, wobei der Montagerahmen (3) zur Befestigung an einem Boden zumindest einen Modulfuß (31) aufweist, der ein absolutes unteres Ende des Unterputzspülkastenmoduls (100) ausbildet, wobei insbesondere sich das Unterputzspülkastenmodul (100) in einem bestimmungsgemäßen Einbauzustand zwischen seinem unteren absoluten vertikalen Ende und seinem oberen absoluten vertikalen Ende über eine vertikale Erstreckung von maximal 75 cm erstreckt.

5. Niedrigbauendes Unterputzspülkastenmodul (100) nach einem der vorangehenden Ansprüche,
**dadurch gekennzeichnet, dass**
der Spülrohrbogen (2) einstückig mit der Wandung (12) des Spülkastens (1) ausgebildet ist.

6. Niedrigbauendes Unterputzspülkastenmodul (100) nach einem der vorangehenden Ansprüche,
**dadurch gekennzeichnet, dass**
der Spülrohrbogen (2) als Kunststoffteil ausgeführt ist.

7. Niedrigbauendes Unterputzspülkastenmodul (100) nach einem der vorangehenden Ansprüche,
**dadurch gekennzeichnet, dass**
der Spülrohrbogen (2) innerhalb seines Bogenabschnitts (21) um eine senkrecht zur Vertikalrichtung (Z) verlaufende Krümmungsachse gekrümmt ausgebildet ist, wobei insbesondere ein mittlerer Krümmungsradius des Bogenabschnitts maximal 8 cm, insbesondere maximal 6 cm beträgt.

8. Niedrigbauendes Unterputzspülkastenmodul (100) nach Anspruch 7,
**dadurch gekennzeichnet, dass**
der Spülrohrbogen (2) entlang seiner Krümmung innerhalb des Bogenabschnitts einen sich, insbesondere um 0,03 mm/° bis 0,08 mm/°, insbesondere 0,05 mm/° bis 0,06 mm/°, kontinuierlich verringernden, insbesondere ellipsenförmigen, Rohrquerschnitt aufweist.

9. Niedrigbauender Unterputzspülkasten (100) nach einem der vorangehenden Ansprüche,
**dadurch gekennzeichnet, dass**
ein durch das Spülwasser von der Ablauföffnung (14) bis zur Spülrohröffnung (20) zurückzulegender Fließweg maximal 20 cm, insbesondere maximal 15 cm, insbesondere maximal 12 cm beträgt.

10. Niedrigbauendes Unterputzspülkastenmodul (100) nach einem der vorangehenden Ansprüche,
**dadurch gekennzeichnet, dass**
der Spülkasten (1) ein an die Zulauföffnung (13) der Wandung (12) angeschlossenes Füllventil (15) umfasst, das einen Ventilausgang zum Abgeben von Spülwasser in die Wandung (12) aufweist, wobei der Ventilausgang vertikal um zumindest 2 cm von der Überlauföffnung beabstandet ist.

11. WC-Anordnung (1000), umfassend ein Unterputzspülkastenmodul (100) nach einem der Ansprüche 4 bis 10 und einen positionsfest an dem Montagerahmen (3) fixierten WC-Körper (200), der eine senkrecht zur Vertikalrichtung (Y) weisende Spüleinlassöffnung aufweist, die mit der Spülrohröffnung (20) des Spülrohrbogens (2) fluidführend verbunden ist zum Überführen von Spülwasser aus der Wandung (12) in den WC-Körper (200),
**dadurch gekennzeichnet, dass**
eine vertikale Mitte der Spüleinlassöffnung in Vertikalrichtung (Z) um höchstens 32 cm, insbesondere zwischen 32 cm und 28 cm, von der Füllgrenze und um höchstens 9 cm, insbesondere zwischen 9 cm und 6 cm, von der Ablauföffnung (14) beabstandet ist.

12. WC-Anordnung (1000) nach Anspruch 11,
**dadurch gekennzeichnet, dass**
ein absolutes vertikales oberes Ende des Unterputzspülkastenmoduls (100), insbesondere des Montagerahmens (3), und ein in eine gleiche Richtung weisendes absolutes vertikales oberes Ende des WC-Körpers (200) voneinander um maximal 42 cm, insbesondere maximal 38 cm, beabstandet sind.

13. Verwendung eines Unterputzspülkastenmoduls (100) nach einem der Ansprüche 4 bis 10 zur Realisierung einer WC-Anordnung (1000) nach einem der Ansprüche 11 oder 12,
**dadurch gekennzeichnet, dass**
der die Spüleinlassöffnung aufweisender WC-Körper (200) mit seiner Spüleinlassöffnung mit der Spülrohröffnung (20) des Spülrohrbogens (2) fluidführend verbunden wird zur Realisierung einer Überführbarkeit von Spülwasser aus dem Spülkasten (1) in den WC-Körper (200) mittels des Spülrohrbogens (2), wobei der WC-Körper (200) positionsfest an dem Montagerahmen (3) befestigt wird, wobei eine vertikale Mitte der Spüleinlassöffnung in Vertikalrichtung (Z) um höchstens 32 cm, insbesondere zwischen 32 cm und 28 cm, von der Füllgrenze und um höchstens 9 cm, insbesondere zwischen 9 cm und 6 cm, von der Ablauföffnung (14) beabstandet ist.

14. Verwendung nach Anspruch 13,
**dadurch gekennzeichnet, dass**
der Montagerahmen (3) zunächst mit seinem Modulfuß (31) an einem Boden befestigt wird, so dass ein von dem Boden weg weisendes absolutes vertikales Ende des Unterputzspülkastenmoduls (100) um maximal 75 cm von einem horizontalen Bereich einer Oberseite des Bodens beabstandet ist, die sich unterhalb des WC-Körpers befindet und vertikal zu diesem weist, wobei insbesondere der WC-Körper (200) mit seinem von dem Boden abgewandten vertikale Ende vertikal von diesem Bereich der Oberseite des Bodens um zumindest 39 cm beabstandet ist.

## Claims

1. Low-profile flush-mounted cistern module (100) comprising a cistern (1) which has a drain valve (10) and a walling (12) having an inlet opening (13) and a lower side, referred to a vertical direction (Z), wherein it has an outlet opening (14) on its lower side and a flush pipe elbow (2) connected in a fluid-conducting manner to the outlet opening (14), which flush pipe elbow has a flush pipe opening (20) and an elbow section (21) extending between the flush pipe opening (20) and the outlet opening (14),
**characterized in that**
in a closed state, the drain valve (10) rests sealingly on an edge (141) surrounding the outlet opening (14) to prevent flush water stored inside the walling (12) from escaping from the outlet opening (14) and, in an open state, is spaced apart from the edge (141) to release the outlet opening (14), wherein the drain valve (10) has an overflow opening which, in the closed state, is connected in a fluid-conducting manner to the flush pipe opening (20) and whose vertical position defines a filling limit up to which flush water can be stored inside the walling (12) in the closed state, wherein the flush pipe elbow (2), the walling (12) and the drain valve (10) are designed to correspond to each other in such a way that the flush pipe opening (20) points perpendicular to the vertical direction (Z) and its vertical center is spaced at most 32 cm, in particular between 32 cm and 28 cm, from the filling limit and at most 9 cm, in particular between 9 cm and 6 cm, from a vertical position of the outlet opening (14), wherein the vertical position of the outlet opening (14) is defined by a vertical position of the edge (141) surrounding the outlet opening (14) and directly bounding the outlet opening (14) on which the drain valve (10) rests in a sealing manner when closed, wherein the focus is on the vertical position averaged over its circumference around the outlet opening (14).

2. Low-profile flush-mounted cistern module (100) according to claim 1,
**characterized in that**
the flush pipe elbow (2) forms a flush water guide free of undercuts from the edge (141) of the outlet opening (14) to the end of the elbow section (21) facing the flush pipe opening (20).

3. Low-profile flush-mounted cistern module (100) according to claim 1 or 2,
**characterized in that**
in the closed state, flush water with a volume of at least 6 liters, in particular at least 8 liters, can be stored inside the walling (12), wherein two absolute transverse ends of the walling (12) are spaced apart in the transverse direction (X) by no more than twice, in particular no more than 1.6 times, the vertical distance between the filling limit and the vertical center of the flush pipe opening (20).

4. Low-profile flush-mounted cistern module (100) according to any of the preceding claims,
**characterized in that**
the flush-mounted cistern module (100) further comprises a mounting frame (3) to which the cistern (1) and the flush pipe elbow (2) are fixed in position, wherein the mounting frame (3) has at least one module foot (31) for fastening to a floor, which module foot forms an absolute lower end of the flush-mounted cistern module (100), wherein, in particular, the flush-mounted cistern module (100) extends between its lower absolute vertical end and its upper absolute vertical end over a vertical extension of 75 cm at maximum when installed as intended.

5. Low-profile flush-mounted cistern module (100) according to any of the preceding claims,
**characterized in that**
the flush pipe elbow (2) is formed in one piece with the walling (12) of the cistern (1).

6. Low-profile flush-mounted cistern module (100) according to any of the preceding claims,
**characterized in that**
the flush pipe elbow (2) is designed as a plastic part.

7. Low-profile flush-mounted cistern module (100) according to any of the preceding claims,
**characterized in that**
the flush pipe elbow (2) is curved within its elbow section (21) about an axis of curvature extending perpendicular to the vertical direction (Z), wherein in particular a mean curvature radius of the elbow section is at most 8 cm, in particular at most 6 cm.

8. Low-profile flush-mounted cistern module (100) according to claim 7,
**characterized in that**
the flush pipe elbow (2) has a pipe cross-section along its curvature within the elbow section which continuously decreases, in particular by 0.03 mm/° to 0.08 mm/°, in particular by 0.05 mm/° to 0.06 mm/°, and, in particular, is elliptical in shape.

9. Low-profile flush-mounted cistern (100) according to any of the preceding claims,
**characterized in that**
a flow path to be covered by the flush water from the outlet opening (14) to the flush pipe opening (20) is a maximum of 20 cm, in particular a maximum of 15 cm, in particular a maximum of 12 cm.

10. Low-profile flush-mounted cistern module (100) according to any of the preceding claims,
**characterized in that**
the cistern (1) comprises a filling valve (15) connected to the inlet opening (13) of the walling (12), which filling valve has a valve outlet for discharging flush water into the walling (12), wherein the valve outlet is spaced vertically by at least 2 cm from the overflow opening (25).

11. Toilet arrangement (1000) comprising a flush-mounted cistern module (100) according to any of claims 4 to 10 and a toilet body (10) fixed in position on the mounting frame (3) (200), which toilet body has a flush inlet opening pointing perpendicular to the vertical direction (Y) and is connected in a fluid-conducting manner to the flush pipe opening (20) of the flush pipe elbow (2) for transferring flush water from the wall (12) into the toilet body (200),
**characterized in that**
a vertical center of the flush inlet opening is spaced in the vertical direction (Z) by at most 32 cm, in particular between 32 cm and 28 cm, from the filling limit and by at most 9 cm, in particular between 9 cm and 6 cm, from the outlet opening (14).

12. Toilet arrangement (1000) according to claim 11,
**characterized in that**
an absolute vertical upper end of the flush-mounted cistern module (100), in particular of the mounting frame (3), and an absolute vertical upper end of the toilet body (200) pointing in the same direction are spaced apart by a maximum of 42 cm, in particular a maximum of 38 cm.

13. Use of a flush-mounted cistern module (100) according to any of claims 4 to 10 for the implementation of a toilet arrangement (1000) according to any of claims 11 or 12,
**characterized in that**
the toilet body (200) having the flush inlet opening (200) with its flush inlet opening is connected in a fluid-conducting manner to the flush pipe opening (20) of the flush pipe elbow (2) to enable flush water to be transferred from the cistern (1) into the toilet body (200) by means of the flush pipe elbow (2), wherein the toilet body (200) is fixed in position on the mounting frame (3), wherein a vertical center of the flush inlet opening is spaced in the vertical direction (Z) by at most 32 cm, in particular between 32 cm and 28 cm, from the filling limit and by a maximum of 9 cm, in particular between 9 cm and 6 cm, from the outlet opening (14).

14. Use according to claim 13,
**characterized in that**
the mounting frame (3) is first fastened with its module foot (31) to a floor so that an absolute vertical end of the flush-mounted cistern module (9) pointing away from the floor (100) is spaced at most 75 cm from a horizontal region of an upper side of the floor which is located below the toilet body and faces vertically towards it, wherein in particular the toilet body (200) with its vertical end facing away from the floor is spaced vertically from this region of the upper side of the floor by at least 39 cm.

## Revendications

1. Module de réservoir de chasse d'eau encastré à faible hauteur (100), comprenant une soupape d'écoulement (10) et une paroi (12) qui présente une orifice d'entrée (13) et une face inférieure par rapport à une direction verticale (Z), la parois présentant sur sa face inférieure une orifice d'écoulement (14), et comprenant un coude de tuyau de chasse d'eau (2) relié de manière transportant un fluide à l'orifice d'écoulement (14), le coude de tuyau de chasse d'eau comprenant une orifice de tuyau de de chasse d'eau (20) et une partie coudée (21) s'étendant entre l'orifice de tuyau de chasse d'eau (20) et l'orifice d'écoulement (14),
**caractérisé en ce que**
dans un état fermé, la soupape d'écoulement (10) repose de manière étanche sur un bord (141) entourant l'orifice d'écoulement (14) afin d'empêcher la sortie de l'eau de chasse stockée dans la paroi (12) par l'ouverture d'écoulement (14) et, à l'état ouvert, est espacée du bord (141) afin de libérer l'ouverture d'écoulement (14), la soupape d'écoulement (10) présentant une ouverture de trop-plein qui, à l'état fermé, est reliée de manière transportant un fluide à l'orifice de tuyau de chasse d'eau (20) et dont la position verticale définit une limite de remplissage jusqu'à laquelle, à l'état fermé, l'eau de chasse peut être stockée dans la paroi (12), dans lequel le coude de tuyau de chasse d'eau (2), la paroi (12) et la soupape d'écoulement (10) sont conçus de manière à correspondre les uns aux autres de telle sorte que l'orifice de tuyau de chasse d'eau (20) soit perpendiculaire à la direction verticale (Z) et que son centre vertical soit espacé de 32 cm au maximum, en particulier entre 32 cm et 28 cm, de la limite de remplissage et de 9 cm au maximum, en particulier entre 9 cm et 6 cm, d'une position verticale de l'orifice d'écoulement (14), la position verticale de l'orifice d'écoulement (14) étant définie par une position verticale du bord (141) entourant l'orifice d'écoulement (14) et délimitant directement l'orifice d'écoulement (14) sur lequel repose de manière étanche la soupape d'écoulement (10) à l'état fermé, la position verticale moyenne autour de l'ouverture d'écoulement (14) étant prise en compte.

2. Module de réservoir de chasse d'eau encastré à faible hauteur (100) selon la revendication 1,
**caractérisé en ce que**
le coude de tuyau de chasse d'eau (2) forme un guide d'eau de chasse continu sans contre-dépouille depuis le bord (141) de l'orifice d'écoulement (14) jusqu'à l'extrémité de la partie coudée (21) tournée vers l'orifice de tuyau de chasse d'eau (20).

3. Module de réservoir de chasse d'eau encastré à faible hauteur (100) selon la revendication 1 ou 2,
**caractérisé en ce**
**qu'**à l'état fermé, un volume d'eau de chasse d'au moins 6 litres, en particulier d'au moins 8 litres, peut être stocké dans la paroi (12), dans lequel deux extrémités transversales absolues de la paroi (12) sont espacées dans la direction transversale (X) de pas plus de deux fois, en particulier de pas plus de 1,6 fois la distance verticale entre la limite de remplissage et le centre vertical de l'orifice de tuyau de chasse d'eau (20).

4. Module de réservoir de chasse d'eau encastré à faible hauteur (100) selon l'une quelconque des revendications précédentes,
**caractérisé en ce que**
le module de réservoir de chasse d'eau encastré á faible hauteur (100) comprend en outre un cadre de montage (3) sur lequel le réservoir de chasse d'eau (1) et le coude de tuyau de chasse d'eau (2) sont fixés en position, le cadre de montage (3) présentant, pour la fixation à un sol, au moins un pied de module (31) qui forme une extrémité inférieure absolue du module de réservoir de chasse d'eau encastré (100), le module de réservoir de chasse d'eau encastré (100) s'étendant notamment, dans un état de montage conforme à sa destination, entre son extrémité verticale inférieure absolue et son extrémité verticale supérieure absolue sur une extension verticale maximale de 75 cm.

5. Module de réservoir de chasse d'eau encastré à faible hauteur (100) selon l'une quelconque des revendications précédentes,
**caractérisé en ce que**
le coude de tuyau de chasse d'eau (2) est formé d'un seul tenant avec la paroi (12) du réservoir de chasse d'eau (1).

6. Module de réservoir de chasse d'eau encastré à faible hauteur (100) selon l'une quelconque des revendications précédentes,
**caractérisé en ce que**
le coude de tuyau de chasse d'eau (2) est réalisé sous forme de pièce en plastique.

7. Module de réservoir de chasse d'eau encastré à faible hauteur (100) selon l'une quelconque des revendications précédentes,
**caractérisé en ce que**
le coude de tuyau de chasse d'eau (2) est courbé à l'intérieur de sa partie courbée (21) autour d'un axe de courbure perpendiculaire à la direction verticale (Z), un rayon de courbure moyen de la partie courbée étant en particulier de 8 cm au maximum, en particulier de 6 cm au maximum.

8. Module de réservoir de chasse d'eau encastré à faible hauteur (100) selon la revendication 7,
**caractérisé en ce que**
le coude de tuyau de chasse d'eau (2) présente, le long de sa courbure à l'intérieur de la partie courbée, une section transversale de tuyau, en particulier elliptique, qui diminue de manière continue, en particulier de 0,03 mm/° à 0,08 mm/°, en particulier de 0,05 mm/° à 0,06 mm/°, le long de sa courbure à l'intérieur de la partie courbée.

9. Réservoir de chasse d'eau encastré à faible hauteur (100) selon l'une quelconque des revendications précédentes,
**caractérisé en ce que**
la distance à parcourir par l'eau de chasse depuis l'orifice d'écoulement (14) jusqu'à l'orifice de tuyau de chasse d'eau (20) est de 20 cm au maximum, en particulier de 15 cm au maximum, en particulier de 12 cm au maximum.

10. Module de réservoir de chasse d'eau encastré à faible hauteur (100) selon l'une quelconque des revendications précédentes,
**caractérisé en ce que**
le réservoir de chasse d'eau (1) comprend une soupape de remplissage (15) raccordée à l'orifice d'entrée (13) de la paroi (12), qui présente une sortie de soupape pour évacuer l'eau de chasse dans la paroi (12), la sortie de soupape étant espacée verticalement d'au moins 2 cm de l'orifice de trop-plein (25).

11. Dispositif de toilette (1000) comprenant un module de réservoir de chasse d'eau encastré (100) selon l'une quelconque des revendications 4 à 10 et un corps de toilette (200) fixé en position sur le cadre de montage (3), corps de toilette qui présente une orifice d'entrée de chasse d'eau orientée perpendiculairement à la direction verticale (Y) et connectée de manière transportant un fluide à l'orifice de tuyau de chasse d'eau (20) du coude de tuyau de chasse d'eau (2) pour transférer l'eau de chasse de la paroi (12) dans le corps de toilette (200),
**caractérisé en ce**
**qu'**un centre vertical de l'orifice d'entrée de chasse d'eau est espacé dans la direction verticale (Z) d'au plus 32 cm, en particulier entre 32 cm et 28 cm, de la limite de remplissage et d'au plus 9 cm, en particulier entre 9 cm et 6 cm, de l'orifice d'écoulement (14).

12. Dispositif de toilette (1000) selon la revendication 11,
**caractérisé en ce**
**qu'**une extrémité supérieure verticale absolue du module de réservoir de chasse d'eau encastré (100), en particulier du cadre de montage (3), et une extrémité supérieure verticale absolue du corps de toilette (200) orientée dans la même direction sont espacées l'une de l'autre d'au maximum 42 cm, en particulier d'au maximum 38 cm.

13. Utilisation d'un module de réservoir de chasse d'eau encastré (100) selon l'une quelconque des revendications 4 à 10 pour la réalisation d'un agencement de toilette (1000) selon l'une quelconque des revendications 11 ou 12,
**caractérisé en ce que**
le corps de toilette présentant l'orifice d'entrée de chasse d'eau (200) est relié avec son orifice d'entrée de chasse d'eau de manière à permettre le passage de fluide avec l'orifice de tuyau de chasse d'eau (20) du coude de tuyau de chasse d'eau (2) pour réaliser un transfert de l'eau de chasse du réservoir de chasse d'eau (1) dans le corps de toilette (200) au moyen du coude de tuyau de chasse d'eau (2), le corps de toilette (200) étant fixé en position sur le cadre de montage (3), un centre vertical de l'orifice d'entrée de chasse d'eau étant espacé dans la direction verticale (Z) de 32 cm au maximum, en particulier entre 32 cm et 28 cm, de la limite de remplissage et d'au maximum 9 cm, en particulier entre 9 cm et 6 cm, de l'orifice d'écoulement (14).

14. Utilisation selon la revendication 13,
**caractérisée en ce que**
le cadre de montage (3) est d'abord fixé avec son pied de module (31) à un sol de telle sorte qu'une extrémité verticale absolue du module de réservoir de chasse d'eau encastré (100) détournée du sol soit est espacée d'au plus 75 cm d'une zone horizontale d'une face supérieure du sol qui se trouve en dessous du corps de toilette et est verticale par rapport à celui-ci, le corps de toilette (200) étant en particulier espacé verticalement d'au moins 39 cm de cette zone de la face supérieure du sol par son extrémité verticale détournée du sol.
